# EUROPÄISCHE PATENTSCHRIFT

(11) **EP 0 500 489 B1**
(45) Veröffentlichungstag und Bekanntmachung des Hinweises auf die Patenterteilung: **23.08.1995**
(21) Anmeldenummer: 92810040.3
(22) Anmeldetag: 22.01.1992
(51) Int. Cl.: B25D 17/08

(54) **Werkzeug und Werkzeughalter für Handwerkzeuggeräte**
Tool and toolholder for hand held machine
Outil et porte-outil pour machine à main

(30) Priorität: 21.02.1991 DE 4105414
(43) Veröffentlichungstag der Anmeldung: 26.08.1992
(73) Patentinhaber: HILTI Aktiengesellschaft, 9494 Schaan (LI)
(72) Erfinder: Obermeier, Josef, W-8922 Peiting (DE)
(74) Vertreter: Wildi, Roland

(56) Entgegenhaltungen:
- EP-A- 0 071 821
- EP-A- 0 433 876
- EP-A- 0 433 876
- DE-U- 9 013 190
- FR-A- 2 331 410

## Beschreibung

Die Erfindung betrifft ein Werkzeug für Handwerkzeuggeräte, wobei der Werkzeugschaft zwei einander diametral gegenüberliegende, zum Ende hin offen ausmündende Drehmitnahmenuten aufweist und wobei der Werkzeugschaft zwei einander diametral gegenüberliegende beidseitig geschlossene Ausnehmungen aufweist und einen Werkzeughalter für ein solches Werkzeug.

Aus der DE-PS 25 51 125 ist ein Werkzeug sowie ein Werkzeughalter der vorgenannten Art bekannt. Während bei diesem bekannten Werkzeughalter die in die Drehmitnahmenut eingreifenden Drehmitnehmer für die Uebertragung des Drehmomentes verantwortlich sind, dienen der axialen Halterung in die beidseitig geschlossenen Ausnehmungen am Werkzeugschaft eingreifenden Verriegelungskörper, welche innerhalb des Werkzeughalters radial verschiebbar sind. Die radiale Verschiebbarkeit wird von einer Betätigungshülse bewerkstelligt, mittels welcher durch Verdrehen oder Verschieben Ausweichnischen in eine mit den Verriegelungskörpern fluchtende Lage gebracht werden können, so dass die Verriegelungskörper aus den Ausnehmungen ausrücken und damit das Werkzeug axial freigeben.

Während an die axiale Verriegelung in belastungsmässiger Hinsicht keine grossen Anforderungen gestellt werden, wirken auf die Drehmitnehmer des Werkzeughalters aufgrund des zu übertragenden Drehmomentes ganz erhebliche Kräfte ein. Auf der einen Seite sind zu schwach dimensionierte Drehmitnehmer nicht in der Lage Drehmomente von erheblicher Grösse zu übertragen, auf der anderen Seite führen aber stärker dimensionierte Drehmitnehmer aufgrund der hierzu erforderlichen grösseren Drehmitnahmenuten zu einer derartigen Schwächung des Werkzeugschaftes, dass hier Brüche auftreten können. Mit den bisher bekannten symmetrischen Ausführungen, wo jeweils einander diametral gegenüberliegend je eine gleich dimensionierte Drehmitnahmenut mit einem entsprechend dimensionierten Drehmitnehmer angeordnet sind, konnte ein optimaler Kompromiss nicht gefunden werden.

In der nach dem Prioritätstag der vorliegenden Anmeldung veröffentlichten, und deshalb den Stand der Technik gemäß Artikel 54(3) EPÜ bildenden EP-A-0433876 ist ein Werkzeug und ein Werkzeughalter beschrieben, wobei der Werkzeugschaft zwei einander diametral gegenüberliegende, zum Ende hin offen ausmündende Drehmitnahmenuten mit unterschiedlichem Bogenmaß aufweist und wobei der Werkzeugschaft zwei einander diametral gegenüberliegende beidseitig geschlossene Ausnehmungen aufweist.

Mit Rücksicht auf diese Fundstelle besteht die erfindungsgemäße Neuheit darin, daß die Drehmitnahmenut mit dem grösseren Bogenmaß eine symetrisch angeordnete, sich entlang der Drehmitnahmenut erstreckende Vertiefung aufweist.

Der Erfindung liegt die Aufgabe zugrunde, ein Werkzeug sowie einen Werkzeughalter zu schaffen, wobei zwischen diesen beiden Teilen ausreichend hohe Drehmomente übertragen werden können und andererseits keine Schwächung des Werkzeugschaftes hervorgerufen wird.

Erfindungsgemäss wird die Aufgabe dadurch gelöst, dass die einander diametral gegenüberliegenden Drehmitnahmenuten des Werkzeuges ein unterschiedliches Bogenmass aufweisen.

Die erfindungsgemässe Dimensionierung der Drehmitnahmenuten schafft eine Lösung von im wesentlichen zwei verschiedenartig gestalteten Problemen.

Zum einen ist es möglich einen Drehmitnehmer wesentlich stärker zu dimensionieren. Dies hat zur Folge, dass nur eine der Drehmitnahmenuten in ihrem Bogenmass grösser dimensioniert werden muss, so dass eine sich nachteilig auswirkende Querschnittsschwächung des Werkzeugschaftes ausbleibt. Es wird dadurch die Möglichkeit zur Konzipierung einer neuen Gerätegeneration geschaffen, welche in der Lage ist, grössere Drehmomente auf die Werkzeuge abzugeben.

Zum anderen sind die Werkzeuge mit einer Dimensionierung von Drehmitnahmenuten entsprechend vorliegender Erfindung auch dazu geeignet, in Werkzeughalter von Geräten herkömmlicher Art eingesetzt zu werden. Beim Einsetzen eines erfindungsgemässen Werkzeuges in solche bisher bekannte und am Markt sehr stark verbreitete Werkzeughalter überträgt dann nur jener Drehmitnehmer, welcher in die Drehmitnahmenut mit dem kleineren Bogenmass eingreift, das Drehmoment. Dies reicht vollkommen aus, da es sich hier um eine herkömmliche, wesentlich geringere Drehmomente auf die Werkzeuge abgebende Gerätegeneration handelt.

Aus der Sicht der Dimensionierung, insbesondere bezüglich Uebertragungsfähigkeit der Drehmitnehmer sowie Vermeidung allzu grosser Querschnittsschwächungen wirken sich Drehmitnahmenuten vorteilhaft aus, bei welchen das grössere Bogenmass dem 1,5- bis 2,5-fachen des kleineren Bogenmasses entspricht. Dabei entspricht das kleinere Bogenmass im wesentlichen dem Mass der bisher bekannten Werkzeuge, das heisst es beträgt etwa das 0,2- bis 0,3-fache des Durchmessers des Werkzeugschaftes.

Auf die Minimierung der Querschnittsschwächung wirkt es sich weiter vorteilhaft aus, wenn der Grund der Drehmitnahmenut mit dem grösseren Bogenmass bogenförmig ausgebildet ist, wobei dieser Bogen auf einem Radius zur Drehachse des Werkzeuges liegt. Es entsteht damit eine entlang eines Teiles des Umfanges vom Werkzeugschaft gleichbleibend tiefe Drehmitnahmenut, wobei diese Tiefe vorzugsweise der Tiefe der Nut mit dem kleineren Bogenmass entspricht. Diese Angleichung der Nutentiefe ermöglicht die Verwendung des erfindungsgemässen Werkzeuges in herkömmlichen Werkzeughaltern.

Sofern die Tiefe der Drehmitnahmenut mit grösserem Bogenmass aus Dimensionierungsgrvnden geringer als die Tiefe der Drehmitnahmenut mit kleinerem Bogenmass gewählt werden soll, ist vorteilhaft eine Vertiefung vorgesehen, die der Tiefe der Drehmitnahmenut mit kleinerem Bogenmass entspricht und in der Länge beiden Drehmitnahmenuten angepasst ist. Dank dieser Massnahme wird ebenfalls die Verwendung des erfindungsgemässen Werkzeuges in Werkzeughaltern herkömmlicher Geräte ermöglich.

Zur weiteren Angleichung an die Werkzeughalter der Geräte herkömmlicher Art ist vorzugsweise die Breite am Grund der Vertiefung entsprechend der Breite am Grund der Drehmitnahme mit kleinerem Bogenmass ausgebildet. Darüber hinaus verläuft der Grund der Vertiefung zweckmässigerweise tangential.

Um die Vorteile hinsichtlich Uebertragung grösserer Drehmomente aufgrund einer Drehmitnahmenut mit grösserem Bogenmass vollkommen auszuschöpfen, weisen vorzugsweise an einem Werkzeughalter mit leistenförmigen Drehmitnehmern und wenigstens einem radial verschiebbaren Verriegelungskörper die Drehmitnehmer ein unterschiedliches Bogenmass auf. Dadurch ist auch sichergestellt, dass Werkzeuge für Werkzeughalter herkömmlicher Art nicht in den Werkzeughalter entsprechend vorliegender Erfindung eingesetzt werden können. Es ist damit ausgeschlossen, dass solchen bis anhin bekannten und nicht für die Uebertragung allzu hoher Drehmomente ausgelegten Werkzeugen Schäden durch Ueberbeanspruchung zugefügt werden.

Die Erfindung wird nachstehend, anhand der sie beispielsweise wiedergebenden Zeichnungen, näher erläutert. Es zeigen:
- Fig. 1: einen Querschnitt durch einen Werkzeughalter mit eingesetztem Werkzeug entsprechend vorliegender Erfindung;
- Fig. 2: den Werkzeugschaft des Werkzeuges entsprechend Fig. 1 in Ansicht;
- Fig. 3: einen Schnitt durch den Werkzeugschaft der Fig. 2 entsprechend Linie III-III;
- Fig. 4: den Werkzeugschaft eines weiteren Werkzeuges in Ansicht;
- Fig. 5: einen Schnitt durch den Werkzeugschaft der Fig. 4 entsprechend Linie V-V.

Aus Fig. 1 ist im Querschnitt ein vereinfacht dargestellter Werkzeughalter entnehmbar, mit einer Führung 1, einer Betätigungshülse 2, einem Käfig 3 sowie Verriegelungskörpern 4 in Form von Walzen. Im Werkzeughalter eingesetzt ist ein Werkzeug mit einem ebenfalls im Schnitt dargestellten Werkzeugschaft 8.

Zur Uebertragung des Drehmomentes vom Werkzeughalter auf das Werkzeug weist die Führung 1 Drehmitnehmer 6, 7 auf. Diese Drehmitnehmer 6, 7 mit unterschiedlichem Bogenmass greifen in Drehmitnahmenuten 9, 10 am Werkzeugschaft 8 ein. Der axialen Halterung des Werkzeuges dienen die radial verschiebbaren Verriegelungskörper 4, welche in beidseitig geschlossene Ausnehmungen 11, 12 des Werkzeugschaftes 8 eingreifen.

Um eine radiale Verschiebung der Verriegelungskörper 4 zu ermöglichen, wird die Betätigungshülse 2 versetzt, dh entweder verdreht oder axial verschoben, was dazu führt - dass aus Vereinfachungsgründen nicht dargestellte - Ausweichnischen fluchtend mit den Verriegelungskörpern 4 zu liegen kommen, so dass die Verriegelungskörper 4 so weit aus den Ausnehmungen 11, 12 ausrückbar sind, dass der Werkzeugschaft 8 des Werkzeuges freigegeben wird.

Die Fig. 2 und 3 zeigen das Werkzeug entsprechend Fig. 1, dessen Werkzeugschaft 8 Drehmitnahmenuten 9, 10 und beidseitig geschlossene Ausnehmungen 11, 12 aufweist. Wie insbesondere Fig. 3 verdeutlicht, weist die Drehmitnahmenut 9 gegenüber der Drehmitnahmenut 10 ein grösseres Bogenmass auf. Darüber hinaus ist in Fig. 2 verdeutlicht, wie die Ausnehmungen 11, 12 je eine Anfasung 11a, 12a aufweisen, um den Eintritt der Verriegelungskörper 4 in die Ausnehmungen 11, 12 zu erleichtern.

Ein weiteres Werkzeug zeigen die Fig. 4 und 5. Der Werkzeugschaft 13 dieses weiteren Werkzeuges weist wiederum Drehmitnahmenuten 14, 15 sowie beidseitig geschlossene Ausnehmungen 16, 17 auf. Die Drehmitnahmenut 14 mit dem grösseren Bogenmass weist zudem symmetrisch eine Vertiefung 18 auf, deren Breite am Grund der Breite der Drehmitnahmenut 15 mit kleinerem Bogenmass an deren Grund entspricht. Wie bereits voran geschildert, weisen die Ausnehmungen 16, 17 zum selben Zwecke eine Anfasung 16a, 17a auf.

## Patentansprüche (Patentansprüche für folgende(n) Vertragsstaat(en): AT, BE, ES, GR, NL, PT, SE)

1. Werkzeug für Handwerkzeuggeräte, wobei der Werkzeugschaft (8, 13) zwei einander diametral gegenüberliegende, zum Ende hin offen ausmündende Drehmitnahmenuten (9, 10, 14, 15) aufweist und wobei der Werkzeugschaft (8, 13) zwei einander diametral gegenüberliegende beidseitig geschlossene Ausnehmungen (11, 12, 16, 17) aufweist, **dadurch gekennzeichnet**, dass die einander diametral gegenüberliegenden Drehmitnahmenuten (9, 10, 14, 15) ein unterschiedliches Bogenmass aufweisen.

2. Werkzeug nach Anspruch 1, dadurch gekennzeichnet, dass das grössere Bogenmass dem 1,5- bis 2,5-fachen des kleineren Bogenmasses entspricht.

3. Werkzeug nach Anspruch 1 oder 2, dadurch gekennzeichnet, dass der Grund der Drehmitnahmenut (9, 14) mit dem grösseren Bogenmass bogenförmig mit einem von der Drehachse gebildeten Radius verläuft.

4. Werkzeug nach einem der Ansprüche 1 bis 3, dadurch gekennzeichnet, dass die Drehmitnahmenut (14) mit dem grösseren Bogenmass eine symmetrisch angeordnete, sich entlang der Drehmitnahmenut (14) erstreckende Vertiefung (18) aufweist.

5. Werkzeug nach Anspruch 4, dadurch gekennzeichnet, dass die Breite am Grund der Vertiefung (18) der Breite am Grund der Drehmitnahmenut (15) mit dem kleineren Bogenmass entspricht.

6. Werkzeug nach Anspruch 4 oder 5, dadurch gekennzeichnet, dass der Grund der Vertiefung (18) tangential verläuft.

7. Werkzeughalter für ein Werkzeug nach einem der Ansprüche 1 bis 6, mit leistenförmigen Drehmitnehmern (6,7) und wenigstens einem radial verschiebbaren Verriegelungskörper (4), wobei die in die Drehmitnahmenuten (9, 10, 14, 15) eingreifenden leistenförmigen Drehmitnehmer (6, 7) ein den Drehmitnahmenuten (9, 10, 14, 15) entsprechendes unterschiedliches Bogenmass aufweisen.

## Patentansprüche (Patentansprüche für folgende(n) Vertragsstaat(en): CH, DE, DK, FR, GB, IT, LI)

1. Werkzeug und Werkzeughalter für Handwerkzeuggeräte, wobei der Werkzeugschaft (8, 13) zwei einander diametral gegenüberliegende, zum Ende hin offen ausmündende Drehmitnahmenuten (9, 10, 14, 15) mit unterschiedlichem Bogenmass aufweist und wobei der Werkzeugschaft (8, 13) zwei einander diametral gegenüberliegende beidseitig geschlossene Ausnehmungen (11, 12, 16, 17) aufweist, wobei die Drehmitnahmenut (14) mit dem grösseren Bogenmass eine symmetrisch angeordnete, sich entlang der Drehmitnahmenut (14) erstreckende Vertiefung (18) aufweist.

2. Werkzeug nach Anspruch 1, dadurch gekennzeichnet, dass die Breite am Grund der Vertiefung (18) der Breite am Grund der Drehmitnahmenut (15) mit dem kleineren Bogenmass entspricht.

3. Werkzeug nach Anspruch 1 oder 2, dadurch gekennzeichnet, dass der Grund der Vertiefung (18) tangential verläuft.

## Claims (Claims for the following Contracting State(s): AT, BE, ES, GR, NL, PT, SE)

1. Tool for hand-held machines, the tool shank (8, 13) exhibiting two diametrically opposite rotary drive-along grooves (9, 10, 14, 15) which are open towards the end, and the tool shank (8, 13) exhibiting two diametrically opposite clearances (11, 12, 16, 17) which are closed on both sides, characterized in that the diametrically opposite rotary drive-along grooves (9, 10, 14, 15) are of a different radian measure.

2. Tool according to Claim 1, characterized in that the larger radian measure corresponds to 1.5 times to 2.5 times the smaller radian measure.

3. Tool according to Claim 1 or 2, characterized in that the base of the rotary drive-along groove (9, 14) with the larger radian measure runs in the form of an arc with a radius formed by the axis of rotation.

4. Tool according to one of Claims 1 to 3, characterized in that the rotary drive-along groove (14) with the larger radian measure exhibits a symmetrically arranged depression (18) extending along the rotary drive-along groove (14).

5. Tool according to Claim 4, characterized in that the width at the base of the depression (18) corresponds to the width at the base of the rotary drive-along groove (15) with the smaller radian measure.

6. Tool according to Claim 4 or 5, characterized in that the base of the depression (18) runs tangentially.

7. Tool holder for a tool according to one of Claims 1 to 6, having moulding-like rotary drivers (6, 7) and at least one radially displaceable locking body (4), the moulding-like rotary drivers (6, 7), which engage into the rotary drive-along grooves (9, 10, 14, 15), being of a different radian measure corresponding to the rotary drive-along grooves (9, 10, 14, 15).

## Claims (Claims for the following Contracting State(s): CH, DE, DK, FR, GB, IT, LI)

1. Tool and tool holder for hand-held machines, the tool shank (8, 13) exhibiting two diametrically opposite rotary drive-along grooves (9, 10, 14, 15) which are open towards the end and are of different radian measures, and the tool shank (8, 13) exhibiting two diametrically opposite clearances (11, 12, 16, 17) which are closed on both sides, the rotary drive-along groove (14) with the larger radian measure exhibiting a symmetrically arranged depression (18) extending along the rotary drive-along groove (14).

2. Tool according to Claim 1, characterized in that the width at the base of the depression (18) corresponds to the width at the base of the rotary drive-along groove (15) with the smaller radian measure.

3. Tool according to Claim 1 or 2, characterized in that the base of the depression (18) runs tangentially.

## Revendications (Revendications pour l'(les) Etat(s) contractant(s) suivant(s): AT, BE, ES, GR, NL, PT, SE)

1. Outil pour machines à main, la tige d'outil (8, 13) présentant deux rainures d'entraînement en rotation (9, 10, 14, 15) diamétralement opposées et ouvertes vers l'extrémité, et la tige d'outil (8, 13) comportant deux évidements (11, 12, 16, 17) diamétralement opposés et fermés aux deux extrémités, caractérisé en ce que les rainures d'entraînement en rotation (9, 10, 14, 15) diamétralement opposées présentent une mesure d'arc variable.

2. Outil selon la revendication 1, caractérisé en ce que la mesure d'arc supérieure correspond à 1,5 à 2,5 fois la mesure d'arc inférieure.

3. Outil selon l'une des revendications 1 ou 2, caractérisé en ce que le fond de la rainure d'entraînement en rotation (9, 14) avec la mesure d'arc plus grande s'étend en arc avec un rayon formé par l'axe de rotation.

4. Outil selon l'une des revendications 1 à 3, caractérisé en ce que la rainure d'entraînement en rotation (14) avec la mesure d'arc plus grande présente un creux (18) qui s'étend le long de la rainure d'entraînement en rotation (14).

5. Outil selon la revendication 4, caractérisé en ce que la largeur au fond du creux (18) correspond à la largeur au fond de la rainure d'entraînement en rotation (15) avec la mesure d'arc plus petite.

6. Outil selon l'une des revendications 4 ou 5, caractérisé en ce que le fond du creux (18) s'étend dans le sens tangentiel.

7. Porte-outil pour un outil selon l'une des revendications 1 à 6, comprenant des tocs d'entraînement en rotation (6, 7) en forme de baguettes et au moins un corps de verrouillage (4) déplaçable dans le sens radial, dans lequel les tocs d'entraînement en rotation (6, 7) en forme de baguettes s'engageant dans les rainures d'entraînement en rotation (9, 10, 14, 15) présentent une mesure d'arc variable correspondant aux rainures d'entraînement en rotation (9, 10, 14, 15).

## Revendications (Revendications pour l'(les) Etat(s) contractant(s) suivant(s): CH, DE, DK, FR, GB, IT, LI)

1. Outil et porte-outil pour machines à main, la tige d'outil (8, 13) présentant deux rainures d'entraînement en rotation (9, 10, 14, 15) avec une mesure d'arc variable, diamétralement opposées et ouvertes vers l'extrémité, et la tige d'outil (8, 13) comportant deux évidements (11, 12, 16, 17) diamétralement opposés et fermés aux deux extrémités, la rainure d'entraînement en rotation (14) avec la mesure d'arc plus grande présentant un creux (18) disposé de manière symétrique et s'étendant le long de la rainure d'entraînement en rotation (14).

2. Outil selon la revendication 1, caractérisé en ce que la largeur au fond du creux (18) correspond à la largeur au fond de la rainure d'entraînement en rotation (15) avec la mesure d'arc plus petite.

3. Outil selon l'une des revendications 1 ou 2, caractérisé en ce que le fond du creux (18) s'étend dans le sens tangentiel.
